# EUROPÄISCHE PATENTSCHRIFT

(11) **EP 1 563 756 B1**
(45) Veröffentlichungstag und Bekanntmachung des Hinweises auf die Patenterteilung: **29.08.2007**
(21) Anmeldenummer: 04450044.5
(22) Anmeldetag: 03.03.2004
(51) Int. Cl.: A45C 9/00

(54) **Tragbarer Behälter zur Aufnahme eines portable desk für Geräte zur Ausgabe von Computerdaten**
Carrying case receiving a portable desk for computerdata display devices
Conteneur portable recevant un pupitre portatif pour appareils permettant l'affichage des données informatiques

(30) Priorität: 11.02.2004 AT 2002004
(43) Veröffentlichungstag der Anmeldung: 17.08.2005
(73) Patentinhaber: a+d Computersysteme und Bauteile-Vertriebsgesellschaft m.b.H. & Co. KG, 2380 Perchtoldsdorf (AT)
(72) Erfinder: Reitberger, Günter, 1230 Wien (AT)
(74) Vertreter: Rippel, Andreas

(56) Entgegenhaltungen:
- DE-A- 3 825 666
- US-A- 5 437 367
- US-B1- 6 321 912

## Beschreibung

Die Erfindung bezieht sich auf einen tragbaren Behälter für Geräte zur Ausgabe von Computerdaten, insbesondere Notebooks, wobei mit dem Behälter ein nach oben ragender, teleskopartiger Träger mit einer Auflage für das Gerät verbunden ist.

Derartige Behälter sind vielfach bekannt, sei es als einfache Taschen für Notebooks oder dgl. oder als sogenannte Pilotenkoffer, die auch fahrbar sein können, siehe z.B. US 5437367 A. Auch fahrbare Koffer oder Taschen, insbesondere für Flugreisen, meist "Caddy" genannt, werden zum Transport von Notebooks oder anderen Ausgabegeräten von Computerdaten benützt.

Es kann notwendig sein, daß das Ausgabegerät manchmal von der einen Seite, manchmal von der anderen Seite besser sichtbar sein soll. Dies ist z.B. für den Piloten und den Copiloten eines Flugzeuges notwendig. Um dieser Aufgabe gerecht zu werden sieht die Erfindung vor, daß die Auflage auf einer mit dem Träger verbundenen oder verbindbaren Platte dreh- und verschiebbar gelagert ist.

Bei Benützung eines erfindungsgemäßen Behälters ist es nicht erforderlich, zur Auflage des Gerätes eine geeignete Unterlage zu finden, eine solche Unterlage oder Auflage bietet der Behälter selbst. Ein derartiger Behälter kann auch zur Auflage von Ausgabegeräten für Navigationsdaten in Flugzeugen benützt werden. Der Pilot bzw. Co-Pilot kann den Behälter neben sich stellen, bringt den Träger bzw. die Auflage in die Arbeitsstellung und legt das Ausgabegerät für Navigationsdaten auf. Auf solche Art ist es auf einfache Art und Weise und ohne besonderen finanziellen Aufwand möglich, den Pilot bzw. Co-Pilot mit den erforderlichen Navigationsdaten zu versorgen.

Grundsätzlich ist es möglich, den vorzugsweise teleskopartigen Träger mit der Auflage gesondert vom Behälter zu transportieren und ihn im Bedarfsfall mit dem Behälter z.B. durch Einstecken zu verbinden. Bei einer besonders zweckmäßigen und daher bevorzugten Ausführungsform der Erfindung ist jedoch der Behälter als fahrbarer Pilotenkoffer oder Caddy ausgebildet, dessen Teleskopgriff einen Träger für die Auflage bildet. Der Teleskopgriff braucht dann nur aus dem Pilotenkoffer oder Caddy ausgezogen werden und der Träger für die Auflage ist damit bereits vorhanden.

Die Auflage könnte bei entsprechender Ausbildung des Pilotenkoffers oder Caddys mit in den Pilotenkoffer oder Caddy eingeschoben werden. Eine Ausführungsform der Erfindung zeichnet sich jedoch dadurch aus, daß die Auflage auf dem Träger abnehmbar angeordnet ist.

Eine schnelle und sichere Verbindung der Auflage mit dem Träger ergibt sich dadurch, daß die Auflage oder die Platte mit zwei schwenkbar gelagerten plattenförmigen Stützen versehen ist, deren eine durch eine Öffnung der anderen durchsteckbar und verriegelbar ist. Bei einer solchen Ausführung liegt die Auflage auf dem Teleskopgriff auf, die eine plattenförmige Stütze liegt an einer Seite des Teleskopgriffes an und die andere plattenförmige Stütze dient als Haltestrebe.

Um eine möglichst vollständige Ausrüstung für die Bearbeitung von Daten zur Verfügung zu haben, wird erfindungsgemäß vorgeschlagen, daß im Behälter ein Fach mit einer Auflage für einen Drucker vorgesehen ist.

Nachstehend ist die Erfindung anhand eines in den Zeichnungen dargestellten Ausführungsbeispieles näher beschrieben, ohne auf dieses Beispiel beschränkt zu sein. Dabei zeigen:
Fig. 1 die Seitenansicht eines erfindungsgemäßen tragbaren Behälters;
Fig. 2 eine Vorderansicht des in Fig. 1 gezeigten Behälters nach der Erfindung;
Fig. 3 eine vergrößerte Darstellung der Auflage nach Fig. 1, wobei diese Auflage an der anderen Seite des teleskopartigen Trägers angebracht ist;
Fig. 4 eine schaubildliche Ansicht des Trägers mit den daran angebrachten Stützen;
Fig. 5 eine Teilansicht einer Stütze für den Träger.

Ein Pilotenkoffer 1 besitzt einen Teleskopgriff 2, dessen beide Teleskopstangen durch einen Handgriffteil 3 verbunden sind. Auf den Teilen 2, 3 ist mittels zweier plattenförmiger Stützen 4 und 5 eine Platte 6 abnehmbar befestigt. Mit der Platte 6 ist eine Auflage 7 verbunden. Die Verbindung erfolgt dabei über einen Schlitz 8 sowie eine Feststellschraube 9 (oder einen Feststellhebel), sodaß die Auflage 7 gegenüber der Platte 6 dreh- und verschiebbar ist.

Die beiden Stützen 4 und 5 sind mittels Scharnieren 10 und 11 an der Platte 6 schwenkbar gelagert. Die Stütze 5 weist eine Öffnung 12 auf, die in ihrem dem Scharnier 10 abgewendeten Bereich 13 schmäler ist.

Die Stütze 4 ist, wie insbesondere aus Fig. 5 ersichtlich ist, an ihrem Ende ausgeschnitten. Ein Ausschnitt 14 kann eine Teleskopstange des Teleskopgriffs 2 aufnehmen. In einem kleineren Ausschnitt 15 kann die Stütze 5 den Bereich 13 der Öffnung 12 aufnehmen. Hiezu wird das Ende 16 der Stütze 4 durch den breiteren Teil der Öffnung 12 durchgesteckt und dann die Stütze 4 in den Bereich 13 geschoben. Es entsteht dann eine Verbindung des Teleskopgriffes 2 mit der Auflage 7, wie sie in den Fig. 1 bis 3 dargestellt ist.

Wie aus den Fig. 1 und 2 ersichtlich ist, ist der Pilotenkoffer 1 außerdem mit einer ausklappbaren Auflage 17 für einen Drucker 18 ausgestattet.

Im Rahmen der Erfindung sind zahlreiche Abänderungen gegenüber dem eben beschriebenen Ausführungsbeispiel möglich. So kann die Verbindung des Teleskopgriffes 2 mit der Auflage 7 und auch die Verbindung der Platte 6 mit der Auflage 7 auf andere Weise erfolgen. Auch die Verriegelung der Stützen 4 und 5 bzw. deren Ausbildung ist auf andere Weise möglich.

## Patentansprüche

1. Tragbarer Behälter (1) für Geräte zur Ausgabe von Computerdaten, insbesondere Notebooks, wobei mit dem Behälter (1) ein nach oben ragender, teleskopartiger Träger (2) mit einer Auflage (7) für das Gerät verbunden oder verbindbar ist, und der Behälter (1) als fahrbarer Pilotenkoffer oder Caddy ausgebildet ist, dessen Teleskopgriff den Träger (2) mit der Auflage (7) bildet, **dadurch gekennzeichnet, daß** die Auflage (7) auf einer mit dem Träger (2) verbundenen oder verbindbaren Platte (6) dreh- und querverschiebbar gelagert ist.

2. Tragbarer Behälter nach Anspruch 1, **dadurch gekennzeichnet, daß** die Auflage (7) oder die Platte (6) mit zwei schwenkbar gelagerten plattenförmigen Stützen (4, 5) versehen ist, deren eine durch eine Öffnung (12) der anderen durchsteckbar und verriegelbar ist.

## Claims

1. A portable container (1) for devices producing computer data, in particular notebooks, in which an upwardly projecting telescope-like support (2) with a bearing surface (7) for the device is connected or able to be connected with the container (1), and the container (1) is constructed as a pilot case on wheels, or caddy, the telescopic handle of which forms the support (2) with the bearing surface (7), **characterized in that** the bearing surface (7) is mounted rotatably and transversely displaceably on a plate (6) which is connected or able to be connected with the support (2).

2. The portable container according to Claim 1, **characterized in that** the bearing surface (7) or the plate (6) is provided with two swivellably mounted plate-shaped props (4,5), one of which is able to be inserted through an opening (12) of the other, and locked.

## Revendications

1. Boîtier portatif (1) pour appareils de restitution de données informatiques, notamment pour des Notebooks, avec un support (2) du genre télescopique qui s'érige vers le haut, avec un appui (7) pour l'appareil, et qui est relié ou peut être relié au boîtier (1), et le boîtier (1) étant conçu comme un coffret de pilote ou un caddy, dont le manche télescopique forme le support (2) avec l'appui (7), **caractérisé en ce que** l'appui (7) est disposé de façon rotative ou coulissante en travers sur une plaque (6) reliée ou pouvant être reliée avec le support (2).

2. Boîtier portatif selon la revendication 1, **caractérisé en ce que** l'appui (7) ou la plaque (6) est équipée de deux cales (4,5) en forme de plaquettes pivotantes, dont l'une peut être introduite dans l'ouverture (12) de l'autre puis verrouillée.
